# EUROPÄISCHE PATENTSCHRIFT

(11) **EP 0 156 763 B1**
(45) Veröffentlichungstag und Bekanntmachung des Hinweises auf die Patenterteilung: **17.08.1988**
(21) Anmeldenummer: 85810045.6
(22) Anmeldetag: 07.02.1985
(51) Int. Cl.: F42C 11/04

(54) **Verfahren und Vorrichtung zur Erhöhung der Energie in einem elektromagnetischen Zündsystem**
Method and device for increasing the energy in an electromagnetic fuze system
Méthode et dispositif pour augmenter l'énergie dans une amorce électromagnétique

(30) Priorität: 24.02.1984 CH 919/84
(43) Veröffentlichungstag der Anmeldung: 02.10.1985
(73) Patentinhaber: Ems-Inventa AG, 8039 Zürich (CH)
(72) Erfinder: Rehmann, Robert, CH-8173 Neerach (CH)
(74) Vertreter: Frauenknecht, Alois J.

(56) Entgegenhaltungen:
- DE-A- 1 936 878
- DE-B- 1 140 842
- DE-B- 1 140 843
- FR-A- 1 251 730
- US-A- 3 207 075

## Beschreibung

Die Erfindung betrifft ein Verfahren zur Erhöhung der Energie in einem elektromagnetischen Zündsystem von relativ niedrig beschleunigten Munitionskörpern, wobei in einem Zündgenerator, für den in einem unterem Gehäuse des Zündsystems ein heckseitiger Aufschlag-Körper vorgesehen ist, eine Spule mit einem koaxial beweglichen Magnetkern angeordnet ist, und wobei durch den Einfluss der Abschussbeschleunigung ein in seiner Ruhestellung mechanisch gesicherter Reaktionsteil gegenüber seinem Stator bewegt wird, und die daraus resultierende, in der Spule induzierte elektrische Energie in einem Kondensator gespeichert und zur Zündung einer elektrischen Zündpille bereitgestellt wird sowie eine Vorrichtung zur Durchführung des Verfahrens.

Es sind bereits Zündsysteme für Projektile bekannt, die einen Generator enthalten und während der Beschleunigung einen Reaktionsteil durch eine mit einem Eisenkern verstärkte Spule bewegen, um die erforderliche Zündenergie über einen Kondensator bereit zu stellen. Es ist eine Anordnung bekannt (CH-A- 356 045), bei welcher innerhalb einer Spule, die von einem Magnet umgeben ist, ein Permanentmagnet bewegbar angebracht ist. Der Magnet ist in Ruhestellung mittels eines Kontaktstiftes in der Ausnehmung eines Isolators befestigt. Beim Abschuss des Projektils wird durch die Beschleunigung der Stift freigegeben, das Magnetfeld des Magnets bewegt sich durch die Spule und lädt einen Kondensator auf, der die Zündenergie bis zum Aufschlag speichert.

Solche Systeme arbeiten zufriedenstellend bei hohen Abschussbeschleunigungen, um eine Entriegelung zu ermöglichen, versagen jedoch bei relativ geringen Beschleunigungen.

In der DE-A-1 936 878 ist ein elektromagnetisches Zündsystem enthalten, wobei jedoch die Spule mit dem Magnetkern in der Ruhestellung der Munition in der heckseitigen Lage befestigt ist, so dass die Beschleunigung des Zündgenerators der Beschleunigung des Munitionskörpers entspricht. Der Zündgenerator ist im Gehäuse fest angeordnet, so dass bei Vibrationen oder bei einer unsachgemässen Manipulation der bewegliche permanente Magnet die Arretierplatte durchbrechen und somit in der Spule die Spannung induzieren kann. Es ist da zwar eine weitere Sicherung vorhanden, aber schon die Entsicherung des beweglichen Magnetkerns ist als unerwünscht und den Vorschriften widersprechend zu betrachten.

In der DE-B-1 140 843 ist gleichfalls ein Geschosszünder mit einem Trägheitsgenerator beschrieben und dargestellt. Die Lage des Generators ist mit einer Platte gesichert, auf die sich eine Schraube abstützt. Bei der Beschleunigung durchdringt die Schraube die genannte Platte und der Zündgenerator schlägt auf den Hohlzapfen auf. Beim Aufprall wird der Magnetkern in Bewegung gebracht, der vorher mit einem Draht in Ruhestellung gehalten wurde. Der Zündgenerator bewegt sich bis zum Aufprall nur über eine sehr kurze Strecke, die durch die Länge der obengenannten Schraube gegeben ist. Dabei wird er eher infolge der zum Durchbruch verbrauchten Energie und der Reibung der Schraube gebremst. Eine abgefederte Lagerung des Zündgenerators, die eine Beschädigung bei der Manipulation verhindern sollte, ist nicht vorhanden.

In der US-A-3 207 075 ist eine Rotoranordnung gezeigt, die in der pyrotechnischen Kette des Zündsystems angeordnet ist. Vor dem Prioritätstag der Patentanmeldung waren verschiedene Lösungen von Zündsystemen mit Rotoranordnungen bekannt. In diesem Fall ist jedoch ein an sich bekanntes Merkmal in einer erfinderischen Kombination verwendet.

Aufgabe der Erfindung ist es, ein Verfahren zu schaffen, welches bei niedriger Beschleunigung eines Munitionskörpers eine ausreichend hohe Zündenergie zur Verfügung stellt.

Eine weitere Aufgabe ist es, eine Zündvorrichtung zu schaffen, welche einen hohen Grad an Sicherheit sowohl bei der Manipulation als auch beim Abschuss des Munitionskörpers gewährleistet.

Die vorgenannte Aufgabe wird erfindungsgemäss dadurch gelöst, dass der Zündgenerator in der ersten, zielseitigen Endstellung, im Zeitpunkt des Abschusses durch eine Federkraft federnd gehalten und gegen Vibrationen und Beschädigung des Zündsystems gesichert wird und sich im oberen zielseitigen Gehäuse in einer Entfernung der Beschleunigungsstrecke vom heckseitigen Aufschlag-Körper befindet, wobei die Beschleunigungsstrecke so dimensioniert ist, dass die Beschleunigungsenergie des Magnetkörpers mehr Energie in der Spule bei deren Aufschlag induziert, als für die Funktionsweise des Zündsystems notwendig ist, dass nach dem Einsetzen der Abschussbeschleunigung der Zündgenerator durch seine Beharrungskräfte koaxial in eine zweite, heckseitige Endstellung bewegt wird, so dass seine Beschleunigung während des Weges zwischen der ersten, zielseitigen und der zweiten, heckseitigen Endstellung steigt und dass das heckseitige Reaktionssteil des Magnetkerns auf den mit einer zentralen Bohrung versehenen Aufschlag-Körper aufschlägt, dass hier eine mechanische Sicherung des Reaktionsteils entsichert und dieser Magnetkern in bezug auf die Spule beschleunigt wird, wobei in der Spule elektrische Energie erzeugt wird, und dass durch die Federkraft der Zündgenerator in seine erste Endstellung zurückgeführt wird und hier die elektrische Energie bereitgestellt und an ein mechanisch und/oder elektrisch gesichertes Zündsystem abgegeben wird.

Der Vorteil der Erfindung besteht darin, dass nach Einsetzen der Abschussbeschleunigung die zur Zündung des elektrischen Detonators erforderliche Energie direkt beim Abschuss erzeugt wird, und zwar durch den Zündgenerator selbst. Dieser wird auf einer vorgegebenen Anlaufstrecke über eine bestimmte Zeitspanne beschleunigt und auf einen mit einer Bohrung versehenen Aufschlag-Körper (Amboss) geschleudert. Beim Aufprall auf den Amboss bewegt sich der Magnetkern, und der Zündgenerator erzeugt einen Spannungsstoss und lädt damit den im Zündgenerator selbst befindlichen Kondensator auf. Am Ende der Beschleunigungsphase wird der Zündgenerator durch Federkraft in die Ausgangslage zurückgestossen und gibt im Zusammenspiel mit weiteren Sicherheitseinrichtungen seine Energie im richtigen Zeitpunkt zur Zündung ab. Die Feder, die in der Ruhestellung den Zündgenerator in der ersten, zielseitigen Endstellung hält, funktioniert gleichzeitig als ein Dämpfungsglied und dämpft eventuelle Vibrationen bei einer falschen Manipulation oder bei einem Fall des Geschosses, so dass diese federnde Lagerung den Zündgenerator nicht nur vor einer Beschädigung des Zündsystems schützt, sondern auch die Funktionssicherheit dieses Teils wesentlich erhöht.

Weitere vorteilhafte Ausgestaltungen sind Gegenstand der abhängigen Ansprüche.

Gemäss Anspruch 2 ist es zweckmässig, wenn der Zündgenerator gemeinsam mit dem mechanisch und/oder elektrisch gesicherten Zündsystem im Gehäuse durch Beharrungskräfte und in umgekehrter Richtung durch die Kraft der Druckfeder bewegt wird, und dass dabei der Zündgenerator mit dem Zündsystem gemeinsam zwischen der zielseitigenn ersten Endstellung und der heckseitigen, zweiten Endstellung bewegt werden. Es ist selbstverständlich, dass die Druckfeder entsprechend der erhöhten beweglichen Masse angepasst wird. Durch die Erhöhung der beweglichen Masse wird auch die Beschleunigungsenergie beim Aufschlag erhöht.

Es ist vorteilhaft, gemäss Anspruch 3, dass der Zündgenerator in einem Zeitintervall in einer Bohrung und in seinen Endstellungen, über eine vorbestimmte Strecke begrenzt, axial geführt wird. Die Strecke wird so dimensioniert, dass man beim Aufprall der Spule eine ausreichend hohe induzierte Spannung erhält.

Nach Anspruch 4 wird der Zündgenerator vorteilhafterweise durch eine Federkraft in einer zielseitigen, ersten Endstellung gehalten und die entsprechende Druckfeder derart gewählt, dass durch eine Abschussbeschleunigung von 100 bis 300 g . _{S}-² während wenigstens 3 ms der Zündgenerator in seine zweite, heckseitige Endstellung gebracht wird. Bei den genannten Werten hat sich die Funktionsweise des Zündsystems sehr gut bewährt.

Die Vorrichtung nach Anspruch 5 besteht darin, dass der Zündgenerator in einem Gehäuse durch eine Druckfeder in der Bohrung in einer ersten Endstellung gelagert ist, einen in einer Kontakthülse teleskopartig bewegbaren Kontaktstift aufweist und mit dem in einem Gehäuse befindlichen Rotor, der eine Zündpille trägt und der sich aus einer Sicherheitsstellung in eine armierte Stellung drehen lässt, in dieser ersten Endstellung elektrisch verbunden ist. Diese Vorrichtung ist sicherheitstechnisch besonders günstig. Sie verhindert eine vorzeitige elektrische Vorbereitung des Geschosses für die Explosion, da bereits bei geringer Abschussbeschleunigung die elektrische Verbindung zum Zündpillenträger durch das « Abheben des Kontaktstiftes unterbrochen wird.

Eine vorteilhafte Weiterbildung nach Anspruch 6 besteht darin, dass die Beschleunigungsstrecke des Zündgenerators in bezug auf das Gehäuse des Zündsystems grösser ist als die Beschleunigungsstrecke des Magnetkernes in bezug auf die Spule. Somit wird während einer längeren Strecke die steigende Beschleunigung ausgenützt, die dann beim Aufschlag der Spule durch eine schnellere Bewegung des Magnetkerns eine Erhöhung der induzierten Spannung verursacht.

Nach einer Weiterbildung gemäss Anspruch 7 ist der Zündgenerator in einem mit einem Gewinde versehenen unteren Gehäuse in Längsrichtung bewegbar angeordnet und das gesicherte Zündsystem in einem oberen Gehäuse fest gelagert. Diese Variante rechnet also nur mit der Beschleunigung des eigentlichen Zündgenerators, wobei auch in diesem Fall eine ausreichende elektrische Energie für das Zündsystem induziert wird.

Gemäss einer anderen Variante nach Anspruch 8 ist der Zündgenerator gemeinsam mit dem gesicherten Zündsystem in Isolierhülsen befestigt und die Isolierhülsen sind in Längsrichtung gleitend in einem Gehäuse gelagert. Diese Variante bedeutet eine konstruktive Vereinfachung und die bewegliche Masse, die die Zündung auslösen soll, ist bei den technisch notwendigen Bestandteilen grösser.

Gemäss Anspruch 9 sind in der zylindrischen Bohrung des unteren Gehäuses wenigstens zwei periphere Ausnehmungen vorgesehen. Sie dienen zur Verminderung der Reibung des Zündgenerators an der Gehäusewand während seiner Beschleunigung und verhindern ein Verklemmen in der Bohrung. Die in der Bohrung vorhandene Luft kann ohne Schwierigkeit verdrängt werden.

Nach einer bevorzugten Ausführungsform sind gemäss Anspruch 10 die Ausnehmungen symmetrisch angebracht. Dabei haben sich insbesondere vier symmetrisch angebrachte Ausnehmungen bewährt. Auf den verbleibenden Flächen der Bohrung kann der Zündgenerator weitgehend reibungsfrei gleiten.

Nach Anspruch 11 ist im unteren Teil des unteren Gehäuses ein Aufschlag-Körper in einem Stauchkörper gefasst. Der Aufschlag-Körper dient als Amboss.

Gemäss Anspruch 12 weist der Aufschlag-Körper eine zentrale Bohrung auf. Diese zentrale Bohrung ermöglicht das Eindringen eines mit dem Magnetkern beweglichen Reaktionsteils beim Aufschlag. Sie weist eine zweckmässig konische Offnung auf, die ein sicheres Eindringen auch bei grösserer Toleranz der axialen Führung des Reaktionsteils erlaubt.

Gemäss Anspruch 13 sind die Gehäuse vorteilhaft aus einer Aluminiumlegierung gefertigt. Aluminium weist ein geringes spezifisches Gewicht auf und lässt sich wirtschaftlich zu einem schraubbaren Zündgehäuse verarbeiten. In den Zeichnungen ist die Erfindung anhand von zwei Beispielen näher beschrieben. Es zeigt :
Fig. 1 einen Längsschnitt durch das Zündsystem des ersten Beispiels in gesicherter Stellung,
Fig. 2 eine Draufsicht in die Öffnung des unteren Gehäuses, gemäss Fig. 1,
Fig. 3 einen vergrösserten Schnitt durch den Zündgenerator, gemäss Fig. 1,
Fig. 4 einen charakteristischen zeitlichen Verlauf eines durch Triebwerke beschleunigten Munitionskörpers,
Fig. 5 einen Längsschnitt durch das Zündsystem des zweiten Beispiels in gesichertem Zustand und
Fig. 6 einen Längsschnitt durch die beispielsweise Ausfertigung aus Fig. 5 beim Abschuss.

Gemäss Fig. 1 ist ein Zündsystem mit 1 bezeichnet. Ein oberes Gehäuse 2 ist mit wenigstens einem Befestigungsteil 2' versehen und mit einem unteren Gehäuse 3 kleineren Durchmessers verschraubbar verbunden. Das obere Gehäuse 2 des Zündsystems 1 trägt einen Gewindering 4 und einen zylindrischen Stift 5. Im Innern des oberen Gehäuses 2 ist in einer Isolierhülse 6 ein Rotor 7 in einem Sicherheitselement 8 eingebaut. Der Rotor 7 weist eine Bohrung 7' auf und beinhaltet eine an sich bekannte elektrische Zündpille 9, die mit einem Polstift 9' versehen ist. Im gesicherten Zustand steht diese quer zur Zündkette. Zwei nicht gezeigte Sperren verhindern, dass sich der Rotor 7 vorzeitig dreht und die Zündkette schliesst. Eine Gewindebohrung 10 ist zur Aufnahme eines Detonators (Booster) vorgesehen. Im Sicherheitselement 8 ist eine weitere Bohrung 11 vorgesehen, die zur Zentrierung eines Teleskopkontaktstiftes 12 dient, der in einer Kontakthülse 13 eines Zündgenerators 14 angebracht ist. Zwischen dem Zündgenerator 14 und der Isolierhülse 6 ist eine leitende Kontaktierfläche 15 vorgesehen. Im Aufriss des Zündgenerators 14 ist ein Reaktionsteil 16 angedeutet, welcher den unteren Polschuh bildet. Eine Scheibe 17 wird mittels einer Druckfeder 18 gehalten. Die Druckfeder 18 ist mit einer Halterung 17' fixiert und hat auch die Funktion eines Dämpfungsgliedes, so dass eventuelle Vibrationen oder ein Aufprall bei einem Fallen des Munitionskörpers keine Schäden des Zündsystems verursachen können. Die Druckfeder 18 ist in einer Aussparung 19 zwischen einem stauchkörper 20 und der Zylinderwand des unteren Gehäuses 3 verkeilt. Der Stauchkörper 20, der einen Leerraum 20' aufweist, besteht aus Blei und dient zur Befestigung eines Aufschlag-Körpers 21 (Amboss), in welchen eine keilförmige zentrale Bohrung 22 ausgebildet ist.

Gleiche Teile sind in allen Zeichnungen mit denselben Bezugsziffern versehen.

Fig. 2 zeigt eine Draufsicht auf die Bohrung 23 des unteren Gehäuses 3. Den äusseren Rand bildet ein Gewinde 24. In die innere Oberfläche der Bohrung 23 sind periphere Ausnehmungen 3' angebracht. Fig. 2 zeigt vier solcher peripheren Ausnehmungen 3'.

In Fig. 3 werden die für die Erfindung wesentlichen Teile des vergrössert gezeichneten Zündgenerators 14 beschrieben. Der Zündgenerator 14 weist in seinem oberen Teil ein Dielektrikum 25, beispielsweise aus ausgehärtetem Araldit (Marke der Fa. Ciba Geigy AG), auf, in welches ein Kondensator 26 und eine Diode 27 eingebettet sind. Im unteren, heckseitigen Teil befindet sich eine Spule 28, die einen Magnetkern 29 zwischen dem Reaktionsteil 16 als unteren Polschuh und einem Teil 30 als oberen Polschuh umschliesst. Der obere Teil und der untere Teil sind durch eine Scheibe 31 voneinander getrennt. Der Zündgenerator 14 ist von einem Gehäuse 32 umgeben, aus welchem der Kontaktstift 12 herausragt.

In Fig. 4 ist der charakteristische Verlauf einer Beschleunigungskurve eines Munitionskörpers wiedergegeben. Es ist der Verlauf der Beschleunigung b in Abhängigkeit von der Zeit t dargestellt. Im Zeitpunkt vor dem Abschuss befindet sich der Munitionskörper mit dem erfindungsgemässen Zündsystem in einer ersten Stellung tₒ in Ruhe. Nach dem Einsetzen der Abschussbeschleunigung b bewegt sich der Zündgenerator 14 in eine zweite Endstellung t" wobei der Reaktionsteil 16 mit seiner Spitze auf die zentrale Bohrung 22 im heckseitigen unteren Gehäuseteil 3 aufschlägt. Dabei gleitet der Zündgenerator 14 bei seiner Beschleunigung auf den Kanten der Ausnehmungen 3' unter geringster Reibung entlang. Eine Komprimierung der Luft kann nicht erfolgen, da diese durch die Kanäle, die durch die Ausnehmungen 3' gebildet werden, rasch genug zu entweichen vermag. Während der Retardationsphase wird der Zündgenerator 14 mittels der Druckfeder 18 in seine erste Endstellung zurückgeführt, die er zum Zeitpunkt t₂ erreicht. Zum Zeitpunkt t₃ ist die Beschleunigung b konstant, zum Zeitpunkt t₄ ist der Zünder armiert und zum Zeitpunkt t₅ erfolgt die Zündung. Die Zündung erfolgt beim Auftreffen ins Ziel, wobei die Doppelhaube eines Munitionskörpers eingedrückt und so der Zündstromkreis geschlossen wird.

Die Fig. 5 und 6 zeigen die zweite beispielsweise Ausfertigung. Gemäss Fig. 5 befindet sich die Vorrichtung im gesicherten Zustand, die Fig. 6 zeigt den Zustand der Vorrichtung beim Abschuss. In beiden Figuren ist ein einteiliges Gehäuse 33 mit einem Deckel 34 versehen. Dieser Deckel 34 weist eine Öffnung 35 auf. Das Sicherheitselement 8 ist mit einer Isolierscheibe 36 versehen, die eine Öffnung 37 aufweist. Unter dem Sicherheitselement 8 befindet sich ein 0-Ring 38. Dieser O-Ring 38 distanziert das Sicherheitselement 8 vom Zündgenerator 14. Unter dem Zündgenerator 14 ist eine Scheibe 39 angeordnet, die mit einer Öffnung 40 versehen ist. Diese Scheibe 39 dient als obere Abstützung für die Druckfeder 18 und entspricht der Scheibe 17 aus der Fig. 1. Das obere Ende der Druckfeder 18 ist durch eine ringformige Halterung 41 gesichert. Im Sicherheitselement 8 ist die im Rotor 7 angeordnete Zündpille 9 mit dem Polstift 9' gelagert. Der Polstift 9' befindet sich in der Bohrung 7' im Rotor 7. Ein Sperrstift 42 greift in den Bereich des Rotors ein. Das Sicherheitselement 8 ist auf der unteren Seite mit einer Isolierscheibe 43 versehen. Das einteilige Gehäuse 33 weist einen Befestigungsflansch 44 auf. Der Zündgenerator 14 befindet sich in einer unteren Isolierhülse 45, die mit der oberen Isolierhülse 6 fest verbunden ist, so dass das Sicherheitselement 8 und der Zündgenerator 14 eine Einheit (Fig. 5, 6) bilden. Wie es schon beim ersten Beispiel beschrieben wurde, enthält auch das zweite Beispiel einen Aufschlagkörper 21, der in einem Stauchkörper 20 gelagert ist.

Die Funktionsweise der Vorrichtung gemäss den Fig. 5 und 6 ist dieselbe, wie beim anfangs beschriebenen Beispiel. Der Unterschied liegt im wesentlichen nur darin, dass das Sicherheitselement 8 mit dem Zündgenerator 14 mittels Isolationshülsen 6 und 45 zusammen verbunden ist, so dass diese Bestandteile eine Einheit bilden und sich gemeinsam im Gehäuse 33 bewegen. Wie schon oben betont wurde, erreicht man damit eine grössere bewegliche Masse und erhöht somit zusätzlich die Funktionssicherheit der Vorrichtung.

Das erfindungsgemässe elektrische Zündsystem ist speziell für niedere Beschleunigungen ausgelegt, wie sie auch bei raketenangetriebener Munition auftreten.

Bleibt der elektrische Zündkreis aus irgend einem Grunde offen, entlädt sich der Kondensator 26 des Zündgenerators 14 in etwa 10 Minuten ; es resultiert ein energiefreier Blindgänger.

Die erfindungsgemässe Lösung erlaubt die Schaffung autonomer Zündsysteme, welche unabhängig von sekundären Speisungen (Batterien etc.) funktionsfähig sind. Die bereitgestellte elektrische Energie ist ausreichend, um neben einer sicheren Zündung von sogenannten Dünnschicht-Zündpillen auch noch elektrische Sicherheitsvorrichtungen, Zeitglieder (•Timer•) und Näherungs-Sensoren mit Energie zu versorgen.

Gegenüber bisher bekannten Zündverfahren und Vorrichtungen, welche in raketengetriebener Munition Verwendung fanden, erlaubt der Er^{f}in- dungsgegenstand zudem grosse Vereinfachungen in der Prüfung und Wartung. Da nun Unterhalts- und/oder Testarbeiten jederzeit unabhängig von der Stromversorgung des übrigen Systems (Steuerelektronik etc.) erfolgen können, lässt sich auch die Sicherheit für das Wartungs- und Betriebspersonal in hohem Masse steigern.

## Patentansprüche

1. Verfahren zur Erhöhung der Energie in einem elektromagnetischen Zündsystem (1) von relativ niedrig beschleunigten Munitionskörpern, wobei in einem Zündgenerator (14), für den in einem unterem Gehäuse (3) des Zündsystems (1) ein heckseitiger Aufschlag-Körper (21) vorgesehen ist, eine Spule (28) mit einem koaxial beweglichen Magnetkern (29) angeordnet ist, und wobei durch den Einfluss der Abschussbeschleunigung (b) ein in seiner Ruhestellung mechanisch gesicherter Reaktionsteil (16) gegenüber seinem Stator bewegt wird, und die daraus resultierende, in der Spule (28) induzierte elektrische Energie in einem Kondensator (26) gespeichert und zur Zündung einer elektrischen Zündpille (9) bereitgestellt wird, dadurch gekennzeichnet, dass der Zündgenerator (14) in der ersten, zielseitigen Endstellung (I), im Zeitpunkt des Abschusses (tₒ) durch eine Federkraft (F) federnd gehalten und gegen Vibrationen und Beschädigung des Zündsystems (1) gesichert wird und sich im oberen zielseitigen Gehäuse (2) in einer Entfernung der Beschleunigungsstrecke (s) vom heckseitigen Aufschlag-Körper (21) befindet, wobei die Beschleunigungsstrecke (s) so dimensioniert ist, dass die Beschleunigungsenergie des Magnetkörpers (29) mehr Energie in der Spule (28) bei deren Aufschlag induziert, als für die Funktionsweise des Zündsystems (1) notwendig ist, dass nach dem Einsetzen der Abschussbeschleunigung (b) der Zündgenerator (14) durch seine Beharrungskräfte koaxial in eine zweite, heckseitige Endstellung (11) bewegt wird, so dass seine Beschleunigung während des Weges zwischen der ersten, zielseitigen (I) und der zweiten, heckseitigen Endstellung (11) steigt, und dass das heckseitige Reaktionssteil (16) des Magnetkerns (29) auf den mit einer zentralen Bohrung (22) versehenen Aufschlag-Körper (21) aufschlägt, dass hier eine mechanische Sicherung des Reaktionsteils (16) entsichert und dieser Magnetkern (29) in bezug auf die Spule (28) beschleunigt wird, wobei in der Spule (28) elektrische Energie erzeugt wird, und dass durch die Federkraft (F) der Zündgenerator (14) in seine erste Endstellung (I) zurückgeführt wird und hier die elektrische Energie bereitgestellt und an ein mechanisch und/oder elektrisch gesichertes Zündsystem (7, 8, 9) abgegeben wird. (Fig. 1, 2, 4)

2. Verfahren nach Anspruch 1, dadurch gekennzeichnet, dass der Zündgenerator (14) gemeinsam mit dem mechanisch und/oder elektrisch gesicherten Zündsystem (7, 8. 9) im Gehäuse (33) durch Beharrungskräfte und in umgekehrter Richtung durch die Kraft der Druckfeder (18) bewegt wird, und dass dabei der Zündgenerator (14) mit dem Zündsystem (7, 8, 9) gemeinsam zwischen der zielseitigen ersten Endstellung (I) und der heckseitigen, zweiten Endstellung (11) bewegt werden. (Fig. 5, 6)

3. Verfahren nach Anspruch 1, dadurch gekennzeichnet, dass der Zündgenerator (14) in einem Zeitintervall (tₒ bis t₂) in einer Bohrung (23) und in seinen Endstellungen (I, 11), über eine vorbestimmte Strecke (s) begrenzt, axial geführt wird. (Fig. 1, 5, 4)

4. Verfahren nach Anspruch 1, dadurch gekennzeichnet, dass der Zündgenerator (14) durch eine Federkraft (F) in einer ersten zielseitigen Endstellung (I) gehalten wird und die entsprechende Druckfeder (18) derart gewählt wird, dass durch eine Abschussbeschleunigung von 100 bis 300 g - s-² während wenigstens 3 ms der Zündgenerator (14) in seine zweite heckseitige Endstellung (11) gebracht wird. (Fig. 1)

5. Vorrichtung zur Durchführung des Verfahrens nach wenigstens einem der Ansprüche 1 bis 4, dadurch gekennzeichnet, dass der Zündgenerator (14) in einem Gehäuse (3, 33) durch eine Druckfeder (18) in der Bohrung (11) in einer ersten Endstellung (I) gelagert ist, einen in einer Kontakthülse (13) teleskopartig bewegbaren Kontaktstift (12) aufweist und mit dem in einem Gehäuse (2, 33) befindlichen Rotor (7), der eine Zündpille (9) trägt und der sich aus einer Sicherheitsstellung in eine armierte Stellung drehen lässt, in dieser ersten Endstellung (1) elektrisch verbunden ist, wobei in der zweiten heckseitigen Endstellung (II) ein Aufschlag-Körper (21) angeordnet ist. (Fig. 1, 6)

6. Vorrichtung nach Anspruch 5, dadurch gekennzeichnet, dass die Beschleunigungsstrecke (s) des Zündgenerators (14) in bezug auf das Gehäuse (2, 3, 33) des Zündsystems (1) grösser ist als die Beschleunigungsstrecke des Magnetkernes (29) in bezug auf die Spule (28). (Fig 1, 5).

7. Vorrichtung nach Anspruch 5, dadurch gekennzeichnet, dass der Zündgenerator (14) in einem mit einem Gewinde (24) versehenen unteren Gehäuse (3) in Längsrichtung bewegbar angeordnet ist und dass das gesicherte Zündsystem (7, 8, 9) im oberen Gehäuse (2) fest gelagert ist. (Fig. 1)

8. Vorrichtung nach Anspruch 5, dadurch gekennzeichnet, dass der Zündgenerator (14) gemeinsam mit dem gesicherten Zündsystem (7, 8, 9) in Isolierhülsen (6, 45) befestigt ist und dass die Isolierhülsen (6, 45) in Längsrichtung gleitend in einem Gehäuse (33) gelagert sind. (Fig. 4, 5)

9. Vorrichtung nach Anspruch 7, dadurch gekennzeichnet, dass in der zylindrischen Bohrung (23) des unteren Gehäuses (3) wenigstens zwei periphere Ausnehmungen (3') vorgesehen sind. (Fig. 2)

10. Vorrichtung nach Anspruch 9, dadurch gekennzeichnet, dass die Ausnehmungen (3') symmetrisch angeordnet sind. (Fig. 2)

11. Vorrichtung nach Anspruch 5, dadurch gekennzeichnet, dass der Aufschlag-Körper (21) in einem Stauchkörper (20) gefasst ist. (Fig. 1)

12. Vorrichtung nach Anspruch 11, dadurch gekennzeichnet, dass der Aufschlag-Körper (21) eine zentrale Bohrung (22) aufweist. (Fig. 1, 5)

13. Vorrichtung nach Anspruch 5, dadurch gekennzeichnet, dass die Gehäuse (2, 3, 33) aus einer Aluminiumlegierung bestehen. (Fig. 1, 5, 6)

## Claims

1. A method of increasing the energy in an electromagnetic fuse system (1) of relatively moderately accelerated munitions, a coil (28) with a coaxially movable magnetic core (29) being arranged in a detonating generator (14) for which an impact member (21) facing the rear is provided in a lower casing (3) of the fuse system (1), and a reaction member (16) safeguarded mechanically in its rest position being moved with respect to its stator by the effect of the launching acceleration, and the electrical energy which results therefrom and which is induced in the coil (28) being stored in a capacitor (26) and being made available for detonating an electric detonator pellet (9), characterized in that the detonating generator (14) is held resiliently by a spring force (F) in the first end position (I) facing the target at the moment of launch (to) and is protected from vibration and damage to the fuse system (1) and is arranged in the upper casing (2) facing the target at a distance of the acceleration path (s) from the impact member (21) facing the rear, the acceleration path (s) being dimensioned such that the acceleration energy of the magnetic member (29) induces more energy in the coil (26) on the impact thereof than required for the mode of operation of the fuse system (1), after the start of the launching acceleration (b) the detonating generator (14) is moved by its forces of inertia coaxially into a second end position (II) facing the rear, so that its acceleration increases during the movement between the first end position (I) facing the target and the second end position (II) facing the rear, and the reaction member (16) of the magnetic core (29) facing the rear strikes the impact member (21) provided with a central bore (22), a mechanical safeguard on the reaction member (16) is taken off and the said magnetic core (29) is accelerated relative to the coil (28), electrical energy being produced in the coil (28), and the detonating generator (14) is returned by the spring force (F) to its first end position (I) and the electrical energy is made available here and delivered to a mechanically and/or electrically safeguarded fuse system (7, 8.9). (Figs. 1, 2, 4).

2. A method according to Claim 1, characterized in that the detonating generator (14) together with the mechanically and/or electrically safeguarded fuse system (7, 8, 9) is moved in the casing (33) by forces of inertia and in the opposite direction by the force of the compression spring (18), and the detonating generator (14) together with the fuse system (7, 6, 9) is moved between the first end position (I) facing the target and the second end position (II) facing the rear. (Figs. 5, 6)

3. A method according to Claim 1, characterized in that the detonating generator (14) is guided axially at a time interval (to to tₓ) in a bore (23) and in its end positions (I, II), limited over a predetermined path (s). (Figs. 1, 5, 4)

4. A method according to Claim 1, characterized in that the detonating generator (14) is held by a spring force (F) in a first end position (I) facing the target and the corresponding compression spring (18) is selected in such a way that the detonating generator (14) is moved into its second end position (II) facing the rear by a launching acceleration of from 100 to 300 g - s-² for a duration of at least 3 ms. (Fig. 1)

5. An apparatus for performing the method according to at least one of Claims 1 to 4, characterized in that the detonating generator (14) is mounted in a casing (3, 33) by a compression spring (18) in the bore (11) in a first end position (I), comprises a contact pin (12) movable telescopically in a contact sleeve (13) and is electrically connected in this first end position (I) to the rotor (7) which is disposed in a casing (2, 33) and which carries a detonating pellet (9) and can be rotated from a safeguarded position to an armed position, an impact member (21) being arranged in the second end position (II) facing the rear. (figs. 1, 6)

6. An apparatus according to Claim 5, characterized in that the acceleration path (s) of the detonating generator (14) is greater with respect to the casing (2, 3, 33) of the fuse system (1) than the acceleration path of the magnetic core (29) with respect to the coil (28). (Figs. 1, 5)

7. An apparatus according to Claim 5, characterized in that the detonating generator (14) is arranged movably in the longitudinal direction in a lower casing (3) provided with a thread (24), and the safeguarded fuse system (7, 8, 9) is mounted securely in the upper casing (2). (Fig. 1)

8. An apparatus according to Claim 5, characterized in that the detonating generator (14) together with the safeguarded fuse system (7, 8, 9) is secured in insulating sleeves (6, 45), and the insulating sleeves (6, 45) are mounted in a casing (33) so as to be slidable in the longitudinal direction. (figs. 4, 5)

9. An apparatus according to Claim 7, characterized in that at least two peripheral recesses (3') are provided in the cylindrical bore (23) of the lower casing (3). (fig. 2)

10. An apparatus according to Claim 9, characterized in that the recesses (3') are arranged symmetrically. (fig. 2)

11. An apparatus according to Claim 5, characterized in that the impact member (21) is mounted in a compression member (20). (fig. 1)

12. An apparatus according to Claim 11, characterized in that the impact member (21) has a central bore (22). (figs. 1, 5)

13. An apparatus according to Claim 5, characterized in that the casings (2, 3, 33) consist of an aluminium alloy. (figs. 1, 5, 6)

## Revendications

1. Procédé destiné à accroître l'énergie dans un système d'amorçage électromagnétique (1) de corps formant munitions relativement peu accélérées, dans lequel est montée dans un générateur d'amorçage (14), pour lequel il est prévu dans une enveloppe inférieure (3) du système d'amorçage (1) un corps à impact arrière (21), une bobine (28) avec un noyau magnétique coaxialement déplaçable (29), et dans lequel sous l'influence de l'accélération de lancement (b) un élément à réaction (16) maintenu mécaniquement dans sa position de repos est amené à se déplacer par rapport à son stator, et l'énergie électrique, induite dans la bobine (28), qui en résulte est emmagasinée dans un condensateur (26) et rendue disponible pour l'allumage d'une amorce électrique (9), caractérisé en ce que le générateur d'amorçage (14) est maintenu, à l'instant du lancement (tₒ), par la force (F) d'un ressort dans la première position terminale (I), côté cible, et est protégé contre des vibrations et l'endommagement du système d'amorçage (1) et se trouve dans l'enveloppe supérieure (2), côté cible, éloigné du corps à impact arrière (21) d'une distance égale au trajet d'accélération (s), le trajet d'accélération (s) étant dimensionné de façon que l'énergie d'accélération du noyau magnétique (29) induit plus d'énergie dans la bobine (28) lors de l'impact de celle-ci que celle nécessaire au fonctionnement du système d'amorçage (1), en ce que dès le début de l'accélération de lancement (b) le générateur d'amorçage (14) est amené par ses forces d'inertie coaxialement dans une seconde position terminale, arrière (II), de sorte que son accélération croît au cours du trajet entre la première position terminale (I) côté cible et la seconde position terminale (II) arrière et en ce que l'élément à réaction arrière (16) du noyau magnétique (29) percute le corps à impact (21) muni d'un trou central (22), en ce qu'alors un dispositif de sécurité mécanique de l'élément à réaction (16) est rendu inopérant et le noyau magnétique (29) est accéléré par rapport à la bobine (28), de façon à produire de l'énergie électrique dans la bobine (28), et en ce que par la force (F) du ressort le générateur d'amorçage (14) est ramené dans sa première position terminale (I) et l'énergie électrique y est rendue disponible et délivrée à un système d'amorçage (7, 8, 9) protégé mécaniquement et/ou électriquement.

2. Procédé selon la revendication 1, caractérisé en ce que le générateur d'amorçage (14) est amené à se déplacer, conjointement avec le système d'amorçage (7, 8, 9), dans l'enveloppe (33) par des forces d'inertie et dans le sens inverse par la force du ressort de compression (18), et en ce qu'ainsi le générateur d'amorçage (14) se déplace conjointement avec le système d'amorçage (7, 8, 9) entre la première position terminale (I), côté cible, et la seconde position terminale (II), côté arrière.

3. Procédé selon la revendication 1, caractérisé en ce que le générateur d'amorçage (14) est guidé axialement dans un laps de temps (tₒ à t₂) dans un alésage (23) et dans ses positions terminales (I, II), ce guidage étant limité à un trajet prédéterminé (s).

4. Procédé selon la revendication 1, caractérisé en ce que le générateur d'amorçage (14) est maintenu par la force (F) d'un ressort dans une première position terminale (I), côté cible, et le ressort de compression concerné (18) est choisi de telle manière que par une accélération de lancement de 100 à 300 g · s-² durant au moins 3 ms le générateur d'amorçage (14) est amené dans sa seconde position terminale (II), côté arrière.

5. Dispositif pour la mise en oeuvre du procédé selon au moins l'une des revendications 1 à 4, caractérisé en ce que le générateur d'amorçage (14) est supporté dans une enveloppe (3, 33) par un ressort de compression (18) à l'intérieur de l'alésage (11) dans une première position terminale (I), comporte une tige de contact (12) télesco- piquement déplaçable dans une douille de contact (13) et est, dans cette première position terminale (I), relié électriquement au rotor (7) qui, situé dans une enveloppe (2, 33), porte une amorce (9) et peut être amené par rotation à partir d'une position de sécurité dans une position armée, un corps à impact (21) étant disposé dans la seconde position terminale (II), côté arrière.

6. Dispositif selon la revendication 5, caractérisé en ce que le trajet d'accélération (s) du générateur d'amorçage (14) par rapport à l'enveloppe (2, 3, 33) du système d'amorçage (1) est plus long que le trajet d'accélération du noyau magnétique (29) par rapport à la bobine (28).

7. Dispositif selon la revendication 5, caractérisé en ce que le générateur d'amorçage (14) est monté de façon à pouvoir se déplacer en direction longitudinale dans une enveloppe inférieure (3) munie d'un filetage (24) et en ce que le système d'amorçage protégé (7, 8, 9) est monté fixe dans l'enveloppe supérieure (2).

8. Dispositif selon la revendication 5, caractérisé en ce que le générateur d'amorçage (14) est fixé, conjointement avec le système d'amorçage protégé (7, 8, 9), dans des douilles isolantes (6, 45) et en ce que les douilles isolantes (6, 45) sont montées dans une enveloppe (33) de façon à pouvoir coulisser en direction longitudinale.

9. Dispositif selon la revendication 7, caractérisé en ce que dans l'alésage cylindrique (23) de l'enveloppe inférieure (3) sont prévus au moins deux évidements périphériques (3').

10. Dispositif selon la revendication 9, caractérisé en ce que les évidements (3') sont disposés symétriquement.

11. Dispositif selon la revendication 5, caractérisé en ce que le corps à impact (21) est monté dans un élément de retenue (20).

12. Dispositif selon la revendication 11, caractérisé en ce que le corps à impact (21) présente un trou central (22).

13. Dispositif selon la revendication 5, caractérisé en ce que les enveloppes (2, 3, 33) se composent d'un alliage d'aluminium.
